# EUROPÄISCHE PATENTANMELDUNG

(11) **EP 4 707 608 A1**
(43) Veröffentlichungstag der Anmeldung: **11.03.2026**
(21) Anmeldenummer: 25224995.8
(22) Anmeldetag: 18.12.2025
(51) Int. Cl.: F04D 19/04, F04D 29/58, F04D 29/64

(54) **VERFAHREN ZUR MONTAGE EINER VAKUUMPUMPE**

(71) Anmelder: Pfeiffer Vacuum Technology AG, 35614 Asslar (DE)
(72) Erfinder: TATZBER, Bernhard, 35305 Grünberg (DE)
(74) Vertreter: Manitz Finsterwald Patent- und Rechtsanwaltspartnerschaft mbB

(57) **Zusammenfassung**

Die Erfindung betrifft ein Verfahren zur Montage einer Vakuumpumpe, insbesondere einer Turbomolekularpumpe, wobei die Vakuumpumpe ein Pumpsystem, ein Gehäuse zur Aufnahme des Pumpsystems und eine Kühlvorrichtung umfasst, und wobei das Gehäuse einen Gehäuseabschnitt umfasst, der aus einem Aufnahmeteil und einem Abdeckteil zusammengesetzt ist, wobei das Verfahren die folgenden Schritte umfasst: Positionieren einer Kühlkomponente der Kühlvorrichtung in einer Aussparung des Aufnahmeteils oder des Abdeckteils, und Zusammensetzen des Gehäuseabschnitts, indem das Abdeckteil und das Aufnahmeteil mittels eines oder mehrerer Verbindungsmittel zusammengedrückt werden, wobei während des Zusammendrückens die Kühlkomponente, insbesondere formschlüssig, in die Aussparung eingedrückt wird.

## Beschreibung

Die Erfindung betrifft ein Verfahren zur Montage einer Vakuumpumpe, insbesondere einer Turbomolekularpumpe, sowie eine Vakuumpumpe, insbesondere eine Turbomolekularpumpe.

Bei Vakuumpumpen und insbesondere Turbomolekularpumpen handelt es sich hinsichtlich Aufbau und Funktionsweise um grundsätzlich bekannte Vorrichtungen, die vielseitig einsetzbar sind und in unterschiedlichen Anwendungen und Umgebungen in Industrie und Wissenschaft Verwendung finden.

Vakuumpumpen können zur Erzeugung eines Vakuums in einer Vakuumkammer verwendet werden, wofür die Vakuumkammer an einem Einlass der Vakuumpumpe angeschlossen wird. Je nach Ausführungsform der Vakuumpumpe kann der in der Vakuumkammer erzeugte Zieldruck viele Größenordnungen unter dem herrschenden Atmosphärendruck liegen.

Zur Erzeugung des Vakuums bewegen sich pumpaktive Komponenten der Vakuumpumpe üblicherweise mit hoher Geschwindigkeit, was zu einem starken Temperaturanstieg von zumindest Teilen der Vakuumpumpe führen kann. Vakuumpumpen umfassen daher üblicherweise eine Kühlvorrichtung, die in einem Gehäuseabschnitt der Vakuumpumpe angeordnete Kühlkomponenten umfasst. Bei derartigen Kühlkomponenten kann es sich beispielsweise um mit einem Kühlmittel beaufschlagbare Kühlmittelleitungen handeln. Für eine verbesserte Kühlwirkung können derartige Kühlmittelleitungen gekrümmt und/oder mäandernd ausgebildet sein. In diesem Fall spricht man auch von sogenannten "Kühlschlangen".

Für eine effiziente Kühlung ist es im Stand der Technik bekannt, Kühlschlangen in ein unteres Gehäuseteil der Vakuumpumpe einzupressen. Nachteilig ist allerdings, dass für eine solche Montage von Kühlschlangen in Vakuumpumpen Spezialwerkzeug und zusätzliche Montageschritte, beispielsweise Pressen mit einer Presswirkung von mehreren Tonnen, notwendig sind und dass ein nachträgliches Austauschen einer montierten Kühlschlange meist nicht zerstörungsfrei möglich ist. Die Montage derartiger Vakuumpumpen gestaltet sich daher schwierig.

Es ist die Aufgabe der Erfindung, die Montage von Vakuumpumpen zu vereinfachen.

Diese Aufgabe wird durch ein Verfahren mit den Merkmalen des Anspruchs 1 gelöst.

Das erfindungsgemäße Verfahren betrifft die Montage einer Vakuumpumpe, insbesondere einer Turbomolekularpumpe. Diese umfasst ein Pumpsystem, ein Gehäuse zur Aufnahme des Pumpsystems und eine Kühlvorrichtung. Hierbei umfasst das Gehäuse einen Gehäuseabschnitt, der aus einem Aufnahmeteil und einem Abdeckteil zusammengesetzt ist. Das erfindungsgemäße Verfahren umfasst die folgenden Schritte: Zunächst wird eine Kühlkomponente der Kühlvorrichtung in einer Aussparung des Aufnahmeteils oder des Abdeckteils positioniert. Anschließend wird der Gehäuseabschnitt zusammengesetzt, indem das Abdeckteil und das Aufnahmeteil mittels eines oder mehrerer Verbindungsmittel zusammengedrückt wird. Während des Zusammendrückens wird die Kühlkomponente, insbesondere formschlüssig, in die Aussparung eingedrückt.

Der Begriff "Eindrücken" ist in der vorliegenden Offenbarung so zu verstehen, dass dies gegen einen Widerstand erfolgt. Die in die Aussparung eingedrückte Kühlkomponente ist also in einer definierten Lage fixiert und liegt nicht "lose" im Aufnahmeteil oder Abdeckteil.

Die Begriffe "Eindrücken" und "Zusammendrücken" bezeichnen in der vorliegenden Offenbarung Relativwirkungen der entsprechenden Komponenten aufeinander. Das Verfahren kann somit gleichsam durchgeführt werden, indem für das Zusammendrücken bzw. Eindrücken das Aufnahmeteil auf das Abdeckteil gedrückt wird, das Abdeckteil auf das Aufnahmeteil gedrückt wird oder auch beide Teile gleichzeitig gegeneinandergedrückt werden.

Das erfindungsgemäße Verfahren zeichnet sich dadurch aus, dass eine Kraft, die einerseits zum Fixieren der Kühlkomponente und andererseits für eine gute Wärmekopplung zwischen Kühlkomponente und Gehäuseabschnitt benötigt wird, während des Zusammensetzens des Gehäuseabschnitts mittels des bzw. der Verbindungsmittel auf die Kühlkomponente ausgeübt wird. Ein zusätzlicher Arbeitsschritt für das Einpressen der Kühlkomponente, insbesondere mittels einer von der Vakuumpumpe separaten Vorrichtung, beispielsweise einer Presse, entfällt somit.

Gemäß einer weiteren Ausführungsform wird das oder jedes Verbindungsmittel derart angeordnet und befestigt, dass dieses auch im montierten Zustand als Teil der Vakuumpumpe verbleibt und das Abdeckteil und das Aufnahmeteil weiterhin zusammendrückt. Insbesondere wird keines der Verbindungsmittel in einem späteren Montageschritt wieder entfernt, sondern das oder jedes Verbindungsmittel ist ein Bestandteil der Vakuumpumpe und insbesondere in das Gehäuse integriert. Mittels des oder jedes Verbindungsmittels bleibt die auf das Abdeckteil und das Aufnahmeteil ausgewirkte Kraft und insbesondere die auf die Kühlkomponente ausgewirkte Kraft auch bei montierter Vakuumpumpe erhalten, sodass eine besonders gute Wärmekopplung zwischen Kühlkomponente und Aussparung dauerhaft sichergestellt ist.

Bei einigen Ausführungsformen kann die beim Zusammendrücken wirkende Kraft selektiv eingestellt werden. Dies verbessert die Reproduzierbarkeit des Verfahrens.

Insbesondere kann die Kraft derart eingestellt werden, dass sie oberhalb eines unteren Schwellenwerts liegt, ab dem eine ausreichend gute Wärmekopplung zwischen der Kühlkomponente und der Aussparung sichergestellt ist und/oder unterhalb eines oberen Schwellenwerts liegt, ab dem eine ungewünschte Verformung des oder zumindest eines Verbindungsmittels und/oder der Kühlkomponente und/oder des Abdeckteils und/oder des Aufnahmeteils auftritt.

Beispielsweise kann das oder zumindest eines der Verbindungsmittel ein mittels einer Drehbewegung befestigbares Verbindungselement umfassen, wobei die Kraft über ein geeignetes Messgerät während der Befestigung auf das Verbindungselement ermittelt und eingestellt werden kann. Insbesondere kann es sich bei dem oder zumindest einem Verbindungsmittel um eine Schraubverbindung handeln, die ein Bolzenelement umfasst, bei dem ein Anzugsmoment während des Festziehens gemessen wird, beispielsweise mittels eines geeigneten Drehmomentschlüssels. Dies ermöglicht das Ermitteln und Einstellen der von dem Bolzenelement ausgeübten Kraft.

Das Einstellen der Kraft muss nicht zwingend quantitativ erfolgen, auch ein lediglich qualitatives Einstellen ist möglich, beispielsweise indem das oder jedes Verbindungsmittel dazu ausgebildet ist, nur eine bestimmte Kraft, insbesondere eine Kraft oberhalb des vorstehend erwähnten unteren Schwellenwerts und/oder unterhalb des vorstehend erwähnten oberen Schwellenwerts, ausüben zu können. Dies kann beispielsweise erfolgen, indem das oder jedes Verbindungsmittel ein Element umfasst, das bei Überschreiten des oberen Schwellenwerts ein weiteres Erhöhen der Kraft vermeidet, beispielsweise indem eine maximale mechanische Festigkeit des Elements dem oberen Schwellenwert entspricht. Das Element kann beispielsweise das Verbindungselement sein, sodass bei Erreichen oder Überschreiten des oberen Schwellenwerts eine wahrnehmbare plastische Verformung auftritt. Solche Ausführungsformen erlauben eine grundlegende Kontrolle der von dem oder jedem Verbindungsmittel ausgeübten Kraft ohne diese quantitativ ermitteln und einstellen zu müssen.

In einer weiteren Ausführungsform erfolgt das Zusammendrücken und das Eindrücken derart, dass die Kühlkomponente, das Abdeckteil und das Aufnahmeteil ihre Form zumindest in einem Maß beibehalten, welches nach einem Lösen des oder jedes Verbindungsmittels ein Trennen von Abdeckteil und Aufnahmeteil und ein Entnehmen der Kühlkomponente aus der Aussparung unmittelbar, insbesondere werkzeuglos, ermöglicht.

Das erfindungsgemäße Verfahren ist somit insbesondere wiederholbar, indem zumindest das Abdeckteil und das Aufnahmeteil, bevorzugt auch die Kühlkomponente, besonders bevorzugt auch das oder jedes Verbindungsmittel, während des Zusammendrückens und des Eindrückens nicht beschädigt werden. Das Eindrücken erfolgt somit insbesondere nicht derart, dass ein Entnehmen der Kühlkomponente nur unter Zerstörung oder Beschädigung der Kühlkomponente, des Abdeckteils oder des Aufnahmeteils möglich wäre.

Beispielsweise kann das Aufnahmeteil und das Abdeckteil eine jeweilige Druckfläche aufweisen, die mittels des bzw. der Verbindungsmittel gegeneinandergedrückt werden können. Dadurch kann die Beschädigung der Kühlkomponente während der Montage verhindert werden, da das Gegeneinanderdrücken der Druckflächen das Eindrücken der Kühlkomponente limitiert, d.h. die Druckflächen wirken als Anschlag. Dies kann alternativ oder zusätzlich zu dem vorstehend beschriebenen Einstellen der beim Zusammendrücken ausgeübten Kraft erfolgen. Insbesondere kann eine maximal tolerierbare Kraft der Kühlkomponente, des Abdeckteils und/oder des Aufnahmeteils mittels geeigneter Tests im Voraus ermittelt werden. Bei einigen Ausführungsformen kann vor dem Zusammensetzen des Gehäuseabschnitts ein Wärmekopplungsmedium an dem Aufnahmeteil und/oder an der Kühlkomponente und/oder an dem Abdeckteil angeordnet werden. Das Anordnen kann zumindest abschnittsweise geschehen, insbesondere kann das Wärmekopplungsmedium aber an der gesamten Kühlkomponente und/oder an jedem in zusammengebautem Zustand die Kühlkomponente kontaktierenden Abschnitt von Aufnahmeteil und/oder Abdeckteil angeordnet werden. Mittels des Wärmekopplungsmediums wird die Wärmekopplung zwischen Kühlkomponente und Gehäuseabschnitt weiter begünstigt, beispielsweise indem Lücken zwischen Kühlkomponente und Gehäuseabschnitt, die im montierten Zustand konstruktionsbedingt und/oder aufgrund von Fertigungstoleranzen bestehen können, aufgefüllt werden.

Insbesondere weist das Wärmekopplungsmedium eine besonders hohe thermische Leitfähigkeit auf und/oder besitzt eine ausreichend geringe Steifigkeit oder Viskosität, sodass sich das Wärmekopplungsmedium an verschiedenartige Strukturen anpasst.

Beispielsweise kann es sich bei dem Wärmekopplungsmedium um ein Fluid oder ein Gel oder eine Paste handeln.

Die Aufgabe wird auch gelöst durch eine erfindungsgemäße Vakuumpumpe, insbesondere Turbomolekularpumpe, mit den Merkmalen des Anspruchs 6.

Diese umfasst ein Pumpsystem, ein Gehäuse zur Aufnahme des Pumpsystems und eine Kühlvorrichtung. Das Gehäuse umfasst hierbei einen Gehäuseabschnitt, der aus einem Aufnahmeteil und einem Abdeckteil zusammengesetzt ist, wobei das Zusammensetzen durch Zusammendrücken von Aufnahmeteil und Abdeckteil mittels zumindest eines Verbindungsmittels erfolgt ist. Das Aufnahmeteil weist eine Aussparung auf, in der eine Kühlkomponente der Kühlvorrichtung angeordnet ist. Die Kühlkomponente ist hierbei durch das Zusammendrücken von Aufnahmeteil und Abdeckteil in die Aussparung eingedrückt worden.

Die Vakuumpumpe zeichnet sich also dadurch aus, dass sie zumindest ein Verbindungsmittel, insbesondere mehrere Verbindungsmittel, umfasst, durch das das Aufnahmeteil und das Abdeckteil zum Zusammensetzen des Gehäuseabschnitts zusammengedrückt und gleichzeitig die Kühlkomponente in die Aussparung eindrückt worden sind. Hierdurch ist die Kühlkomponente einerseits in der Aussparung fixiert und andererseits ist eine besonders gute Wärmekopplung zwischen Kühlkomponente und Gehäuseabschnitt sichergestellt.

Insbesondere handelt es sich bei der erfindungsgemäßen Vakuumpumpe um eine Vakuumpumpe, die mittels zumindest einer Ausführungsform, insbesondere mehreren oder allen Ausführungsformen, des vorstehend beschriebenen Verfahrens montierbar ist und die dafür notwendigen Merkmale aufweist.

Gemäß einer weiteren Ausführungsform entspricht ein Querschnitt der Aussparung einem Querschnitt der Kühlkomponente derart, dass eine Kontaktfläche der Aussparung zumindest abschnittsweise formschlüssig an der Kühlkomponente anliegt.

Insbesondere wirkt der von der Kontaktfläche der Aussparung mit der Kühlkomponente gebildete Formschluss in Richtung des Aufnahmeteils und in Richtungen quer zu dem Aufnahmeteil, sodass die Kühlkomponente definiert in der Kontaktfläche der Aussparung liegt, aber in Richtung des Abdeckteils nicht von dem Aufnahmeteil umgeben ist.

Gemäß einer weiteren Ausführungsform entspricht ein Querschnitt des Abdeckteils einem Querschnitt der Kühlkomponente derart, dass eine Kontaktfläche des Abdeckteils zumindest abschnittsweise formschlüssig an der Kühlkomponente anliegt. Beispielsweise kann in dem Abdeckteil eine entsprechende Vertiefung, insbesondere eine Nut, vorgesehen sein, die dem Querschnitt der Kühlkomponente derart entspricht, dass diese zumindest teilweise in der Vertiefung aufgenommen ist und eine Innenfläche der Vertiefung die Kontaktfläche bildet.

Bei geeigneter Ausgestaltung der Aussparung sind aber auch Ausführungsformen denkbar, in denen die Kontaktfläche des Abdeckteils flach ausgebildet, d.h. sie weist keine Vertiefungen oder Erhebungen auf. Insbesondere kann die Kühlkomponente nahezu vollständig in der Aussparung liegen und lediglich geringfügig aus dem Aufnahmeteil herausstehen, sodass sie von der flachen Kontaktfläche des Abdeckteils in die Aussparung eingedrückt wird. Eine solches Abdeckteil ist besonders günstig und einfach in der Herstellung und insbesondere bei Kühlkomponenten mit zumindest abschnittsweise rechteckigem und/oder D-förmigem und/oder U-förmigem Querschnitt vorteilhaft, wobei die Kühlkomponente derart angeordnet sein kann, dass eine flache Seite des rechteckigen und/oder D-förmigen und/oder U-förmigen Querschnitts der flachen Kontaktfläche des Abdeckteils zugewandt ist.

Die Kühlkomponente kann einen achsensymmetrischen Querschnitt aufweisen. Insbesondere kann die Kühlkomponente symmetrisch bezüglich einer zwischen Abdeckteil und Aufnahmeteil verlaufenden Symmetrieebene angeordnet sein. Insbesondere ist dann auch der Querschnitt des Abdeckteils ein Spiegelbild des Querschnitts der Aussparung bezüglich der Symmetrieebene.

Unabhängig davon, ob die Kühlkomponente einen achsensymmetrischen Querschnitt aufweist oder nicht, sind auch Ausführungsformen denkbar, in denen der Querschnitt des Abdeckteils und der Aussparung nicht symmetrisch bezüglich der Symmetrieebene sind. Beispielsweise kann eine für die Kühlkomponente vorgesehene maximale Vertiefung in dem Abdeckteil größer oder kleiner sein als eine maximale Vertiefung der Aussparung. Abhängig von den sonstigen baulichen Gegebenheiten der Vakuumpumpe kann so eine Anordnung vorteilhaft gegenüber einer symmetrischen Ausgestaltung sein, insbesondere wenn ein Teil des Gehäuseabschnitts eine bessere Kühlung mittels der Kühlkomponente erfahren soll.

Insbesondere ist die Kühlkomponente auf einer Seite von der Kontaktfläche der Aussparung formschlüssig umgeben und auf der anderen Seite von der Kontaktfläche des Abdeckteils formschlüssig umgeben, sodass die Kühlkomponente abschnittsweise zumindest im Wesentlichen von der Kontaktfläche des Abdeckteils und der Kontaktfläche der Aussparung vollständig formschlüssig umgeben ist. Hierdurch ergibt sich eine besonders gute Wärmekopplung zwischen Kühlkomponente und Gehäuseabschnitt.

In einigen Ausführungsformen umfasst die Kühlkomponente eine Kühlmittelleitung, wobei insbesondere die Kühlmittelleitung einen oder mehrere starre Rohrabschnitte umfasst und/oder wobei die Kühlmittelleitung zumindest einen, bevorzugt mehrere, gekrümmte, insbesondere mäandernde, Abschnitte umfasst und insbesondere als Kühlschlange ausgebildet ist.

Beispielsweise kann sich die Kühlkomponente ausschließlich in einer Ebene erstrecken. Eine derartige Kühlkomponente kann in der Ebene zumindest abschnittsweise einen gekrümmten, einen kreisförmigen, einen rechteckigen und/oder einen mäandernden Verlauf aufweisen.

Insbesondere kann die Kühlkomponente einen kreisrunden Querschnitt aufweisen, und die Kontaktfläche der Aussparung und/oder des Abdeckteils können jeweils zumindest abschnittsweise, insbesondere in einander gegenüberliegenden Abschnitten, einen halbkreisförmigen Querschnitt aufweisen, um die Kühlkomponente mit den Kontaktflächen zumindest abschnittsweise formschlüssig zu umgeben. Derartige Ausführungsformen sind besonders günstig in der Herstellung. Grundsätzlich ist aber auch ein zumindest abschnittsweise in seiner Grundform rechteckiger, D-förmiger oder U-förmiger Querschnitt der Kühlkomponente und/oder der Kontaktflächen denkbar.

Bei einem entsprechend komplexen Aufbau von Aufnahme- und Abdeckteil kann die Kühlkomponente eine räumliche Struktur aufweisen, d.h. sich nicht lediglich innerhalb einer Ebene, sondern z.B. auch orthogonal zu dieser Ebene erstrecken. Dies hat den Vorteil, dass eine kühlende Wirkung der Kühlkomponente einen grö-ßeren Bereich des Gehäuseabschnitts abdecken kann.

Gemäß einer weiteren Ausführungsform umfasst das Abdeckteil ein Gegenstück, das in die Aussparung hineingreift. Ein derartiges Gegenstück kann beispielweise stempelförmig ausgebildet sein und zumindest abschnittsweise, insbesondere über eine gesamte Länge der Aussparung, in die Aussparung hineingreifen.

Insbesondere ist eine gegebenenfalls vorhandene Kontaktfläche des Abdeckteils an dem Gegenstück ausgebildet. Ein Abdeckteil mit einem derart ausgebildeten Gegenstück erlaubt ein definiertes Eindrücken der Kühlkomponente in die Aussparung bei gleichzeitigem Formschluss für eine besonders gute Wärmekopplung. Beispielsweise erlaubt das Gegenstück, dass die Kühlkomponente vollständig in der Aussparung angeordnet ist, was eine besonders gute Kühlung des Aufnahmeteils ermöglicht.

Insbesondere weisen das Abdeckteil und das Aufnahmeteil eine jeweilige Druckfläche auf, wobei die Druckfläche des Abdeckteils mittels des bzw. der Verbindungsmittel gegen die Druckfläche des Aufnahmeteils drückbar ist. Dies erlaubt ein Begrenzen des Zusammendrückens von Abdeckteil und Aufnahmeteil und somit insbesondere des Eindrückens der Kühlkomponente in die Aussparung, wodurch eine Beschädigung der Kühlkomponente vermieden werden kann. Es ist aber auch denkbar, dass auf die Druckfläche des Abdeckteils und/oder des Aufnahmeteils zumindest eine Erhebung und/oder Vertiefung aufweist, sodass die Druckfläche des Abdeckteils nur abschnittsweise und/oder punktuell gegen die Druckfläche des Aufnahmeteils drückbar ist.

Bei einigen Ausführungsformen ist das zumindest eine Verbindungsmittel lösbar. Derartige Ausführungsformen erlauben ein zerstörungsfreies Auswechseln der Kühlkomponente, indem das oder jedes Verbindungsmittel lösbar ist und das Abdeckteil bei gelösten Verbindungsmitteln abnehmbar ist, wodurch die Kühlkomponente bei abgenommenem Abdeckteil aus der Aussparung entnehmbar ist.

Insbesondere umfasst zumindest eines der Verbindungsmittel eine Schraubverbindung. Eine derartige Schraubverbindung kann beispielsweise durch einen Gewindebolzen und eine Gewindebohrung gebildet sein, wobei die Gewindebohrung entweder in dem Abdeckteil oder dem Aufnahmeteil ausgebildet ist und eine Durchgangsbohrung für den Gewindebolzen in dem jeweils anderen Teil des Gehäuseabschnitts vorgesehen ist. Dies bietet den Vorteil einer einfach herzustellenden Verbindung mit einstellbarer Kraftwirkung zwischen Aufnahmeteil und Abdeckteil, was insbesondere den Vorteil hat, dass der Gewindebolzen mit einem entsprechenden Werkzeug, beispielsweise einem Schraubenschlüssel, für eine Montage der Vakuumpumpe lediglich von einer Seite des Gehäuseabschnitts zugänglich sein muss. Grundsätzlich ist es aber auch denkbar, dass sowohl das Abdeckteil als auch das Aufnahmeteil eine Durchgangsbohrung für den Gewindebolzen aufweisen und die Schraubverbindung mittels des Gewindebolzens und einer Schraubenmutter erfolgt.

In jeder der vorstehend beschriebenen Ausführungsformen der Schraubverbindung kann zumindest eine der Durchgangsbohrungen eine Senkbohrung aufweisen, die einen Kopf des Gewindebolzens oder eine gegebenenfalls vorhandene Schraubenmutter aufnehmen kann. Hierdurch verursachen derartige Schraubverbindungen keine potenziell störenden vorstehenden Teile.

Gemäß einer weiteren Ausführungsform umfasst ein Unterteil des Gehäuses das Aufnahmeteil oder das Abdeckteil.

Gemäß einer weiteren Ausführungsform umfasst das Gehäuse ein Unterteil, ein Oberteil und dazwischen ein Zwischenstück und das Zwischenstück umfasst das Abdeckteil oder das Aufnahmeteil.

Insbesondere wird der Gehäuseabschnitt von dem Unterteil und dem Zwischenstück gebildet. Dies hat den Vorteil, dass, insbesondere in Ausführungsformen mit lösbaren Verbindungsmitteln, ein einfaches Zusammensetzen und Zerlegen des Gehäuseabschnitts möglich ist.

Beispielsweise kann das lösbare Verbindungsmittel die vorstehend beschriebene Schraubverbindung umfassen, wobei die Durchgangsbohrung in dem Unterteil angeordnet ist und die Gewindebohrung in dem Zwischenstück. In derartigen Ausführungsformen kann das Zwischenstück das Abdeckteil und das Unterteil das Aufnahmeteil umfassen. Eine umgekehrte Anordnung, in der das Zwischenstück das Aufnahmeteil umfasst und das Unterteil das Abdeckteil, ist aber ebenfalls denkbar.

Grundsätzlich ist es auch möglich, dass das Gehäuse der Vakuumpumpe zweiteilig aufgebaut ist und somit kein Zwischenstück aufweist, wobei der Gehäuseabschnitt von dem Unterteil und dem Oberteil gebildet sein kann.

Bei einigen Ausführungsformen ist zumindest ein, insbesondere jeder, zwischen Aufnahmeteil und Abdeckteil angeordneter Abschnitt der Kühlkomponente vollständig von einer Kontaktfläche der Aussparung und/oder des Abdeckteils umschlossen. Dies kann entweder über ein direktes Anliegen der jeweiligen Kontaktfläche an der Kühlkomponente erfolgen oder mittelbar über ein zwischen Kontaktfläche und Kühlkomponente angeordnetes Wärmekopplungsmedium, was nachfolgend näher erläutert wird. Derartige Ausführungsformen haben den Vorteil einer besonders guten Wärmekopplung.

Bei einigen Ausführungsformen ist um die Kühlkomponente herum zumindest abschnittsweise ein Wärmekopplungsmedium angeordnet. Insbesondere ist das Wärmekopplungsmedium separat von Aufnahme- und Abdeckteil vorgesehen und bedeckt vorzugsweise die Kontaktflächen. Insbesondere zeichnet sich das Wärmekopplungsmedium durch eine hohe thermische Leitfähigkeit aus und/oder besitzt eine ausreichend geringe Steifigkeit oder Viskosität, so dass das Wärmekopplungsmedium an verschiedenartige Strukturen anpassbar ist, und/oder ist dazu ausgebildet, Hohlräume zwischen Kühlkomponente und der Aussparung und/oder zwischen Kühlkomponente und dem Abdeckteil auszufüllen. Beispielsweise kann es sich bei dem Wärmekopplungsmedium um Wärmeleitpaste und/oder Metallwolle und/oder Metallfolie handeln.

Nachfolgend wird die Erfindung beispielhaft anhand vorteilhafter Ausführungsformen unter Bezugnahme auf die beigefügten Figuren beschrieben. Es zeigen jeweils schematisch:
- Fig. 1: eine perspektivische Ansicht einer Turbomolekularpumpe,
- Fig. 2: eine Ansicht der Unterseite der Turbomolekularpumpe von Fig. 1,
- Fig. 3: einen Querschnitt der Turbomolekularpumpe längs der in Fig. 2 gezeigten Schnittlinie A-A,
- Fig. 4: eine Querschnittsansicht der Turbomolekularpumpe längs der in Fig. 2 gezeigten Schnittlinie B-B,
- Fig. 5: eine Querschnittsansicht der Turbomolekularpumpe längs der in Fig. 2 gezeigten Schnittlinie C-C,
- Fig. 6A:: eine Querschnittsansicht eines erfindungsgemäßen Gehäuseabschnitts,
- Fig. 6B:: eine vergrößerte Ansicht des Bildausschnittes D aus der Fig. 6,
- Fig. 6C:: eine Draufsicht auf die Darstellung aus der Fig. 6A,
- Fig. 7A:: eine Querschnittsansicht einer alternativen Ausführungsform des erfindungsgemäßen Gehäuseabschnitts,
- Fig. 7B:: eine vergrößerte Ansicht des Bildausschnitts F aus der Fig. 7A,
- Fig. 8A:: eine weitere Ausführungsform des erfindungsgemäßen Gehäuseabschnitts,
- Fig. 8B:: eine vergrößerte Darstellung des Bildausschnitts E aus der Fig. 8A,
- Fig. 8C:: eine Draufsicht auf die Darstellung aus Fig. 8A.

Die in Fig. 1 gezeigte Turbomolekularpumpe 111 umfasst einen von einem Einlassflansch 113 umgebenen Pumpeneinlass 115, an welchen in an sich bekannter Weise ein nicht dargestellter Rezipient angeschlossen werden kann. Das Gas aus dem Rezipienten kann über den Pumpeneinlass 115 aus dem Rezipienten gesaugt und durch die Pumpe hindurch zu einem Pumpenauslass 117 gefördert werden, an den eine Vorvakuumpumpe, wie etwa eine Drehschieberpumpe, angeschlossen sein kann.

Der Einlassflansch 113 bildet bei der Ausrichtung der Vakuumpumpe gemäß Fig. 1 das obere Ende des Gehäuses 119 der Vakuumpumpe 111. Das Gehäuse 119 umfasst ein Unterteil 121, an welchem seitlich ein Elektronikgehäuse 123 angeordnet ist. In dem Elektronikgehäuse 123 sind elektrische und/oder elektronische Komponenten der Vakuumpumpe 111 untergebracht, z.B. zum Betreiben eines in der Vakuumpumpe angeordneten Elektromotors 125 (vgl. auch Fig. 3). Am Elektronikgehäuse 123 sind mehrere Anschlüsse 127 für Zubehör vorgesehen. Außerdem sind eine Datenschnittstelle 129, z.B. gemäß dem RS485-Standard, und ein Stromversorgungsanschluss 131 am Elektronikgehäuse 123 angeordnet.

Es existieren auch Turbomolekularpumpen, die kein derartiges angebrachtes Elektronikgehäuse aufweisen, sondern an eine externe Antriebselektronik angeschlossen werden.

Am Gehäuse 119 der Turbomolekularpumpe 111 ist ein Fluteinlass 133, insbesondere in Form eines Flutventils, vorgesehen, über den die Vakuumpumpe 111 geflutet werden kann. Im Bereich des Unterteils 121 ist ferner noch ein Sperrgasanschluss 135, der auch als Spülgasanschluss bezeichnet wird, angeordnet, über welchen Spülgas zum Schutz des Elektromotors 125 (siehe z.B. Fig. 3) vor dem von der Pumpe geförderten Gas in den Motorraum 137, in welchem der Elektromotor 125 in der Vakuumpumpe 111 untergebracht ist, eingelassen werden kann. Im Unterteil 121 sind ferner noch zwei Kühlmittelanschlüsse 139 angeordnet, wobei einer der Kühlmittelanschlüsse als Einlass und der andere Kühlmittelanschluss als Auslass für Kühlmittel vorgesehen ist, das zu Kühlzwecken in die Vakuumpumpe geleitet werden kann. Andere existierende Turbomolekularvakuumpumpen (nicht dargestellt) werden ausschließlich mit Luftkühlung betrieben.

Die untere Seite 141 der Vakuumpumpe kann als Standfläche dienen, sodass die Vakuumpumpe 111 auf der Unterseite 141 stehend betrieben werden kann. Die Vakuumpumpe 111 kann aber auch über den Einlassflansch 113 an einem Rezipienten befestigt werden und somit gewissermaßen hängend betrieben werden. Außerdem kann die Vakuumpumpe 111 so gestaltet sein, dass sie auch in Betrieb genommen werden kann, wenn sie auf andere Weise ausgerichtet ist als in Fig. 1 gezeigt ist. Es lassen sich auch Ausführungsformen der Vakuumpumpe realisieren, bei der die Unterseite 141 nicht nach unten, sondern zur Seite gewandt oder nach oben gerichtet angeordnet werden kann. Grundsätzlich sind dabei beliebige Winkel möglich.

Andere existierende Turbomolekularvakuumpumpen (nicht dargestellt), die insbesondere größer sind als die hier dargestellte Pumpe, können nicht stehend betrieben werden.

An der Unterseite 141, die in Fig. 2 dargestellt ist, sind noch diverse Schrauben 143 angeordnet, mittels denen hier nicht weiter spezifizierte Bauteile der Vakuumpumpe aneinander befestigt sind. Beispielsweise ist ein Lagerdeckel 145 an der Unterseite 141 befestigt.

An der Unterseite 141 sind außerdem Befestigungsbohrungen 147 angeordnet, über welche die Pumpe 111 beispielsweise an einer Auflagefläche befestigt werden kann. Dies ist bei anderen existierenden Turbomolekularvakuumpumpen (nicht dargestellt), die insbesondere größer sind als die hier dargestellte Pumpe, nicht möglich.

In den Figuren 2 bis 5 ist eine Kühlmittelleitung 148 dargestellt, in welcher das über die Kühlmittelanschlüsse 139 ein- und ausgeleitete Kühlmittel zirkulieren kann.

Wie die Schnittdarstellungen der Figuren 3 bis 5 zeigen, umfasst die Vakuumpumpe mehrere Prozessgaspumpstufen zur Förderung des an dem Pumpeneinlass 115 anstehenden Prozessgases zu dem Pumpenauslass 117.

In dem Gehäuse 119 ist ein Rotor 149 angeordnet, der eine um eine Rotationsachse 151 drehbare Rotorwelle 153 aufweist.

Die Turbomolekularpumpe 111 umfasst mehrere pumpwirksam miteinander in Serie geschaltete turbomolekulare Pumpstufen mit mehreren an der Rotorwelle 153 befestigten radialen Rotorscheiben 155 und zwischen den Rotorscheiben 155 angeordneten und in dem Gehäuse 119 festgelegten Statorscheiben 157. Dabei bilden eine Rotorscheibe 155 und eine benachbarte Statorscheibe 157 jeweils eine turbomolekulare Pumpstufe. Die Statorscheiben 157 sind durch Abstandsringe 159 in einem gewünschten axialen Abstand zueinander gehalten.

Die Vakuumpumpe umfasst außerdem in radialer Richtung ineinander angeordnete und pumpwirksam miteinander in Serie geschaltete Holweck-Pumpstufen. Es existieren andere Turbomolekularvakuumpumpen (nicht dargestellt), die keine Holweck-Pumpstufen aufweisen.

Der Rotor der Holweck-Pumpstufen umfasst eine an der Rotorwelle 153 angeordnete Rotornabe 161 und zwei an der Rotornabe 161 befestigte und von dieser getragene zylindermantelförmige Holweck-Rotorhülsen 163, 165, die koaxial zur Rotationsachse 151 orientiert und in radialer Richtung ineinander geschachtelt sind. Ferner sind zwei zylindermantelförmige Holweck-Statorhülsen 167, 169 vorgesehen, die ebenfalls koaxial zu der Rotationsachse 151 orientiert und in radialer Richtung gesehen ineinander geschachtelt sind.

Die pumpaktiven Oberflächen der Holweck-Pumpstufen sind durch die Mantelflächen, also durch die radialen Innen- und/oder Außenflächen, der Holweck-Rotorhülsen 163, 165 und der Holweck-Statorhülsen 167, 169 gebildet. Die radiale Innenfläche der äußeren Holweck-Statorhülse 167 liegt der radialen Außenfläche der äußeren Holweck-Rotorhülse 163 unter Ausbildung eines radialen Holweck-Spalts 171 gegenüber und bildet mit dieser die der Turbomolekularpumpen nachfolgende erste Holweck-Pumpstufe. Die radiale Innenfläche der äußeren Holweck-Rotorhülse 163 steht der radialen Außenfläche der inneren Holweck-Statorhülse 169 unter Ausbildung eines radialen Holweck-Spalts 173 gegenüber und bildet mit dieser eine zweite Holweck-Pumpstufe. Die radiale Innenfläche der inneren Holweck-Statorhülse 169 liegt der radialen Außenfläche der inneren Holweck-Rotorhülse 165 unter Ausbildung eines radialen Holweck-Spalts 175 gegenüber und bildet mit dieser die dritte Holweck-Pumpstufe.

Am unteren Ende der Holweck-Rotorhülse 163 kann ein radial verlaufender Kanal vorgesehen sein, über den der radial außenliegende Holweck-Spalt 171 mit dem mittleren Holweck-Spalt 173 verbunden ist. Außerdem kann am oberen Ende der inneren Holweck-Statorhülse 169 ein radial verlaufender Kanal vorgesehen sein, über den der mittlere Holweck-Spalt 173 mit dem radial innenliegenden Holweck-Spalt 175 verbunden ist. Dadurch werden die ineinander geschachtelten Holweck-Pumpstufen in Serie miteinander geschaltet. Am unteren Ende der radial innenliegenden Holweck-Rotorhülse 165 kann ferner ein Verbindungskanal 179 zum Auslass 117 vorgesehen sein.

Die vorstehend genannten pumpaktiven Oberflächen der Holweck-Statorhülsen 167, 169 weisen jeweils mehrere spiralförmig um die Rotationsachse 151 herum in axialer Richtung verlaufende Holweck-Nuten auf, während die gegenüberliegenden Mantelflächen der Holweck-Rotorhülsen 163, 165 glatt ausgebildet sind und das Gas zum Betrieb der Vakuumpumpe 111 in den Holweck-Nuten vorantreiben.

Zur drehbaren Lagerung der Rotorwelle 153 sind ein Wälzlager 181 im Bereich des Pumpenauslasses 117 und ein Permanentmagnetlager 183 im Bereich des Pumpeneinlasses 115 vorgesehen.

Im Bereich des Wälzlagers 181 ist an der Rotorwelle 153 eine konische Spritzmutter 185 mit einem zu dem Wälzlager 181 hin zunehmenden Außendurchmesser vorgesehen. Die Spritzmutter 185 steht mit mindestens einem Abstreifer eines Betriebsmittelspeichers in gleitendem Kontakt. Bei anderen existierenden Turbomolekularvakuumpumpen (nicht dargestellt) kann anstelle einer Spritzmutter eine Spritzschraube vorgesehen sein. Da somit unterschiedliche Ausführungen möglich sind, wird in diesem Zusammenhang auch der Begriff "Spritzspitze" verwendet.

Der Betriebsmittelspeicher umfasst mehrere aufeinander gestapelte saugfähige Scheiben 187, die mit einem Betriebsmittel für das Wälzlager 181, z.B. mit einem Schmiermittel, getränkt sind.

Im Betrieb der Vakuumpumpe 111 wird das Betriebsmittel durch kapillare Wirkung von dem Betriebsmittelspeicher über den Abstreifer auf die rotierende Spritzmutter 185 übertragen und in Folge der Zentrifugalkraft entlang der Spritzmutter 185 in Richtung des größer werdenden Außendurchmessers der Spritzmutter 185 zu dem Wälzlager 181 hin gefördert, wo es z.B. eine schmierende Funktion erfüllt. Das Wälzlager 181 und der Betriebsmittelspeicher sind durch einen wannenförmigen Einsatz 189 und den Lagerdeckel 145 in der Vakuumpumpe eingefasst.

Das Permanentmagnetlager 183 umfasst eine rotorseitige Lagerhälfte 191 und eine statorseitige Lagerhälfte 193, welche jeweils einen Ringstapel aus mehreren in axialer Richtung aufeinander gestapelten permanentmagnetischen Ringen 195, 197 umfassen. Die Ringmagnete 195, 197 liegen einander unter Ausbildung eines radialen Lagerspalts 199 gegenüber, wobei die rotorseitigen Ringmagnete 195 radial außen und die statorseitigen Ringmagnete 197 radial innen angeordnet sind.

Das in dem Lagerspalt 199 vorhandene magnetische Feld ruft magnetische Absto-ßungskräfte zwischen den Ringmagneten 195, 197 hervor, welche eine radiale Lagerung der Rotorwelle 153 bewirken. Die rotorseitigen Ringmagnete 195 sind von einem Trägerabschnitt 201 der Rotorwelle 153 getragen, welcher die Ringmagnete 195 radial außenseitig umgibt. Die statorseitigen Ringmagnete 197 sind von einem statorseitigen Trägerabschnitt 203 getragen, welcher sich durch die Ringmagnete 197 hindurch erstreckt und an radialen Streben 205 des Gehäuses 119 aufgehängt ist. Parallel zu der Rotationsachse 151 sind die rotorseitigen Ringmagnete 195 durch ein mit dem Trägerabschnitt 201 gekoppeltes Deckelelement 207 festgelegt. Die statorseitigen Ringmagnete 197 sind parallel zu der Rotationsachse 151 in der einen Richtung durch einen mit dem Trägerabschnitt 203 verbundenen Befestigungsring 209 sowie einen mit dem Trägerabschnitt 203 verbundenen Befestigungsring 211 festgelegt. Zwischen dem Befestigungsring 211 und den Ringmagneten 197 kann außerdem eine Tellerfeder 213 vorgesehen sein.

Innerhalb des Magnetlagers ist ein Not- bzw. Fanglager 215 vorgesehen, welches im normalen Betrieb der Vakuumpumpe 111 ohne Berührung leer läuft und erst bei einer übermäßigen radialen Auslenkung des Rotors 149 relativ zu dem Stator in Eingriff gelangt, um einen radialen Anschlag für den Rotor 149 zu bilden, damit eine Kollision der rotorseitigen Strukturen mit den statorseitigen Strukturen verhindert wird. Das Fanglager 215 ist als ungeschmiertes Wälzlager ausgebildet und bildet mit dem Rotor 149 und/oder dem Stator einen radialen Spalt, welcher bewirkt, dass das Fanglager 215 im normalen Pumpbetrieb außer Eingriff ist. Die radiale Auslenkung, bei der das Fanglager 215 in Eingriff gelangt, ist groß genug bemessen, sodass das Fanglager 215 im normalen Betrieb der Vakuumpumpe nicht in Eingriff gelangt, und gleichzeitig klein genug, sodass eine Kollision der rotorseitigen Strukturen mit den statorseitigen Strukturen unter allen Umständen verhindert wird.

Die Vakuumpumpe 111 umfasst den Elektromotor 125 zum drehenden Antreiben des Rotors 149. Der Anker des Elektromotors 125 ist durch den Rotor 149 gebildet, dessen Rotorwelle 153 sich durch den Motorstator 217 hindurch erstreckt. Auf den sich durch den Motorstator 217 hindurch erstreckenden Abschnitt der Rotorwelle 153 kann radial außenseitig oder eingebettet eine Permanentmagnetanordnung angeordnet sein. Zwischen dem Motorstator 217 und dem sich durch den Motorstator 217 hindurch erstreckenden Abschnitt des Rotors 149 ist ein Zwischenraum 219 angeordnet, welcher einen radialen Motorspalt umfasst, über den sich der Motorstator 217 und die Permanentmagnetanordnung zur Übertragung des Antriebsmoments magnetisch beeinflussen können.

Der Motorstator 217 ist in dem Gehäuse innerhalb des für den Elektromotor 125 vorgesehenen Motorraums 137 festgelegt. Über den Sperrgasanschluss 135 kann ein Sperrgas, das auch als Spülgas bezeichnet wird, und bei dem es sich beispielsweise um Luft oder um Stickstoff handeln kann, in den Motorraum 137 gelangen. Über das Sperrgas kann der Elektromotor 125 vor Prozessgas, z.B. vor korrosiv wirkenden Anteilen des Prozessgases, geschützt werden. Der Motorraum 137 kann auch über den Pumpenauslass 117 evakuiert werden, d.h. im Motorraum 137 herrscht zumindest annäherungsweise der von der am Pumpenauslass 117 angeschlossenen Vorvakuumpumpe bewirkte Vakuumdruck.

Zwischen der Rotornabe 161 und einer den Motorraum 137 begrenzenden Wandung 221 kann außerdem eine sog. und an sich bekannte Labyrinthdichtung 223 vorgesehen sein, insbesondere um eine bessere Abdichtung des Motorraums 217 gegenüber den radial außerhalb liegenden Holweck-Pumpstufen zu erreichen.

Die nachstehend beschriebenen Gehäuseabschnitte sind jeweils ein Bestandteil einer ansonsten nicht näher dargestellten Turbomolekularpumpe, die prinzipiell einen Aufbau wie die anhand der Fig. 1 bis 5 beschriebene Vakuumpumpe 111 aufweisen kann.

Eine erste Ausführungsform einer erfindungsgemäßen Anordnung einer Kühlkomponente 17 in einem Gehäuseabschnitt 11 ist in den Fig. 6A bis 6C dargestellt. Der Gehäuseabschnitt 11 wird von einem Aufnahmeteil 13 und einem Abdeckteil 15 gebildet, zwischen denen eine Kühlkomponente 17 angeordnet ist. Bei der Kühlkomponente 17 kann es sich beispielsweise um eine Kühlmittelleitung 17, prinzipiell vergleichbar zu der Kühlmittelleitung 148 der Fig. 1 bis 5, handeln, die in dem gezeigten Ausführungsbeispiel einen kreisrunden Querschnitt aufweist. Die Kühlmittelleitung 17 kann insbesondere mehrere Biegungen und/oder einen mäandernden Verlauf durch den Gehäuseabschnitt 11 aufweisen.

Das Aufnahmeteil 13 und das Abdeckteil 15 sind über zumindest zwei Verbindungsmittel 21 zusammengedrückt, sodass eine Druckfläche 37 des Aufnahmeteils 13 gegen eine Druckfläche 39 des Abdeckteils gedrückt ist, so dass die Druckflächen 37, 39 als gegenseitige Anschlagflächen dienen. Es versteht sich, dass zusätzlich zu den zwei in der gezeigten Querschnittsdarstellung ersichtlichen Verbindungsmitteln 21 über den Gehäuseabschnitt 11 verteilt noch weitere Verbindungsmittel 21 vorgesehen sein können.

In dem gezeigten Ausführungsbeispiel sind die Verbindungsmittel 21 jeweils als Schraubverbindung ausgebildet. Hierfür weist das Aufnahmeteil 13 zwei Gewindebohrungen 33 und das Abdeckteil 15 zwei Durchgangsbohrungen 31 für Gewindebolzen 29 auf. Grundsätzlich ist aber auch eine umgekehrte Anordnung möglich, in der das Aufnahmeteil die Durchgangsbohrung 31 aufweist und das Abdeckteil die Gewindebohrung 33.

Jede Durchgangsbohrung 31 ist eingangsseitig mit einer Senkbohrung 35 versehen, in welcher ein Kopf der Gewindebolzen 29 versenkt wird. Dies ergibt eine besonders platzsparende Anordnung, da die Schraubverbindungen 21 keine Erhebung über das Abdeckteil 15 hinaus bilden.

Die Anordnung der Kühlmittelleitung 17 ist in der Fig. 6B genauer dargestellt. In der gezeigten Ausführungsform weist das Aufnahmeteil 13 eine Aussparung 19 mit halbkreisförmigem Querschnitt auf, in welche die Kühlmittelleitung 17 formschlüssig eingepasst ist.

Ein Querschnitt des Abdeckteils 15 ist in dem in Fig. 6B gezeigten Ausschnitt bezüglich einer zwischen Abdeckteil 15 und Aufnahmeteil 13 verlaufenden Symmetrieachse A zu einem Querschnitt des Aufnahmeteils 13 bzw. der Aussparung 19 gespiegelt ausgebildet. Die Querschnitte von Aufnahmeteil 13 und Abdeckteil 15 sind an einen äußeren Umfang der Kühlmittelleitung 17 angepasst, wodurch die Kühlmittelleitung 17 von entsprechenden Kontaktflächen 23, 25 an Aussparung 19 und Aussparung 20 formschlüssig umgeben ist.

Es ist in dieser Ausführungsform auch in dem Abdeckteil 15 eine zu der Aussparung 19 gespiegelte Aussparung 20 ausgebildet, welche die Kontaktfläche 25 des Abdeckteils 15 bildet. Es versteht sich, dass auch Ausführungsformen möglich sind, in denen das Abdeckteil 15 ebenfalls eine Aussparung 20 aufweist, diese aber nicht symmetrisch zu der Aussparung 19 ausgebildet ist.

Diese Anordnung erlaubt eine einfache Montage der Kühlmittelleitung 17, indem die Kühlmittelleitung 17 zunächst in der Aussparung 19 positioniert wird und anschließend das Abdeckteil 15 aufgesetzt wird oder alternativ in der Aussparung 20 positioniert wird und anschließend das Aufnahmeteil 13 aufgesetzt wird. Sodann werden die Gewindebolzen 29 in die Durchgangsbohrungen 31 eingeführt und zur Bildung der Schraubverbindungen 21 in die Gewindebohrungen 33 eingeschraubt. Mittels der von den Schraubverbindungen 21 ausgeübten Kraft werden das Abdeckteil 15 und das Aufnahmeteil 13 zusammengedrückt, wodurch auch die Kühlmittelleitung 17 in die Aussparungen 19, 20 eingedrückt wird. Die Kraft ist hierbei mittels eines geeignet gewählten Drehmoments, mit dem die Gewindebolzen 29 festgezogen werden, einstellbar, sodass sich ein enger Formschluss und eine gute Wärmekopplung zwischen den Kontaktflächen 23, 25 und der Kühlmittelleitung 17 ergibt, gleichzeitig aber auch eine Beschädigung der Kühlmittelleitung 17 vermieden wird.

Spätestens dann, wenn sich die Druckflächen 37, 39 berühren, wird die Kühlmittelleitung 17 nicht weiter in die Aussparungen 19, 20 eingedrückt. Eine bestimmungsgemäße Positionierung der Kühlmittelleitung 17 kann hierdurch exakt vorgegeben und eine Beschädigung der Kühlmittelleitung 17 vermieden werden.

Dadurch, dass die Schraubverbindungen 21 in den Gehäuseabschnitt 11 integriert sind und nach abgeschlossener Montage in diesem verbleiben, bleibt die auf die Kühlmittelleitung 17 wirkende Kraft nach abgeschlossener Montage bestehen und die Wärmekopplung zwischen Kühlmittelleitung 17 und Gehäuseabschnitt 11 ist dauerhaft sichergestellt.

Für eine verbesserte Wärmekopplung kann vor dem Aufsetzen des Abdeckteils 15 oder des Aufnahmeteils 13 wahlweise ein Wärmekopplungsmedium, beispielsweise eine Wärmeleitpaste, auf die Kontaktflächen 23, 25 und/oder die Kühlmittelleitung 17 aufgetragen werden.

Die erfindungsgemäße Vakuumpumpe erlaubt insbesondere eine Wiederholbarkeit des erfindungsgemäßen Montageverfahrens. Indem die Schraubverbindungen 21 gelöst werden und anschließend das Abdeckteil 15 von dem Aufnahmeteil 13 abgenommen wird, kann die Kühlmittelleitung 17 wieder aus der Aussparung 19 entnommen werden, beispielsweise für einen Austausch der Kühlmittelleitung 17. Das erfindungsgemäße Montageverfahren kann anschließend wiederholt werden.

Wie aus Fig. 6C ersichtlich ist, sind die Köpfe der Gewindebolzen 29 von der Oberseite des Abdeckteils 15 zugänglich, sodass die Schraubverbindungen 21 von dieser Seite aus mittels eines geeigneten Werkzeugs, beispielsweise eines Schraubendrehers, wahlweise gelöst oder festgezogen werden können.

Das Abdeckteil 15 kann beispielsweise in einem Unterteil der Turbomolekularpumpe vorgesehen sein, beispielsweise einem Unterteil 121 wie bei der anhand der Fig. 1 bis 5 beschriebenen Vakuumpumpe 111, sodass die Ansicht aus der Fig. 6C eine Unterseite der Turbomolekularpumpe zeigt.

Die vorstehend zu den Fig. 6A bis 6C beschriebenen Konzepte lassen sich auch auf die nachfolgend beschriebenen alternativen Ausführungsformen eines erfindungsgemäßen Gehäuseabschnitts mit Kühlmittelleitung übertragen. Dies gilt entsprechend auch für die Durchführung des erfindungsgemäßen Verfahrens.

Die Fig. 7A und 7B zeigen eine weitere Ausführungsform der erfindungsgemäßen Anordnung der Kühlmittelleitung 17 in dem Gehäuseabschnitt 11.

Diese unterscheidet sich von der Ausführungsform aus den Fig. 6A bis 6C insofern, als an dem Abdeckteil 15 ein stempelförmiges Gegenstück 27 angeordnet ist, das im zusammengesetzten Zustand in die Aussparung 19 des Aufnahmeteils 13 hineingreift. Die Kontaktfläche 25 des Abdeckteils 15 ist in diesem Ausführungsbeispiel an dem stempelförmigen Gegenstück 27 angeordnet und ebenso wie in den Fig. 6A bis 6C an den äußeren Umfang der Kühlmittelleitung 17 angepasst.

Bei dieser Ausführungsform befindet sich die Kühlmittelleitung 17 im zusammengesetzten Zustand vollständig innerhalb des Aufnahmeteils 13 und somit nur auf einer Seite der durch die Druckflächen 37, 39 definierten Ebene.

Zur Montage wird die Kühlmittelleitung 17 in der Aussparung 19 des Aufnahmeteils 13 positioniert und dann durch Zusammendrücken von Aufnahmeteil 13 und Abdeckteil 15 mittels des Gegenstücks 27 eingedrückt. Alternativ ist es im Prinzip auch möglich, die Kühlmittelleitung 17 zunächst an dem Gegenstück 27 zu positionieren und dann durch Zusammendrücken von Aufnahmeteil 13 und Abdeckteil 15 einzudrücken.

Eine weitere Ausführungsform der erfindungsgemäßen Anordnung der Kühlmittelleitung 17 in dem Gehäuseabschnitt 11 ist in den Fig. 8 bis 8C gezeigt.

Hier sind gegenüber der Ausführungsform aus den Fig. 7A und 7B Aufnahmeteil 13 und Abdeckteil 15 insofern vertauscht, als das Aufnahmeteil 13 die Durchgangsbohrungen 31 und die Senkbohrungen 35 aufweist und das Abdeckteil 15 die Gewindebohrungen 33. Das vorstehend beschriebene Montageverfahren ändert sich hierdurch grundsätzlich nicht, d.h. die Schraubverbindungen 21 drücken auch in dieser Ausführungsform das Aufnahmeteil 13 und das Abdeckteil 15 zusammen, sodass die Kühlmittelleitung 17 von dem Abdeckteil 15 in die Aussparung 19 eingedrückt wird.

Zur Montage kann vor dem Zusammendrücken von Aufnahmeteil 13 und Abdeckteil 15 die Kühlmittelleitung 17 wiederum entweder in der Aussparung 19 oder an dem Gegenstück 27 positioniert werden.

Wie in der Fig. 8C ersichtlich ist, sind in dieser Ausführungsform die Köpfe der Gewindebolzen 29 von der Oberseite des Aufnahmeteils 13 zugänglich. Beispielsweise kann bei dieser Ausführungsform ein Unterteil der Turbomolekularpumpe das Aufnahmeteil 13 umfassen und ein oberhalb des Unterteils angeordnetes Oberteil oder ein zwischen dem Oberteil und dem Unterteil befindliches Zwischenstück des Gehäuses kann das Abdeckteil 15 umfassen.

### Bezugszeichenliste

- 11: Gehäuseabschnitt
- 13: Aufnahmeteil
- 15: Abdeckteil
- 17: Kühlkomponente / Kühlmittelleitung
- 19, 20: Aussparung
- 21: Verbindungsmittel
- 23, 25: Kontaktfläche
- 27: Gegenstück
- 29: Gewindebolzen
- 31: Durchgangsbohrung
- 33: Gewindebohrung
- 35: Senkbohrung
- 37, 39: Druckfläche
- 111: Turbomolekularpumpe
- 113: Einlassflansch
- 115: Pumpeneinlass
- 117: Pumpenauslass
- 119: Gehäuse
- 121: Unterteil
- 123: Elektronikgehäuse
- 125: Elektromotor
- 127: Zubehöranschluss
- 129: Datenschnittstelle
- 131: Stromversorgungsanschluss
- 133: Fluteinlass
- 135: Sperrgasanschluss
- 137: Motorraum
- 139: Kühlmittelanschluss
- 141: Unterseite
- 143: Schraube
- 145: Lagerdeckel
- 147: Befestigungsbohrung
- 148: Kühlmittelleitung
- 149: Rotor
- 151: Rotationsachse
- 153: Rotorwelle
- 155: Rotorscheibe
- 157: Statorscheibe
- 159: Abstandsring
- 161: Rotornabe
- 163: Holweck-Rotorhülse
- 165: Holweck-Rotorhülse
- 167: Holweck-Statorhülse
- 169: Holweck-Statorhülse
- 171: Holweck-Spalt
- 173: Holweck-Spalt
- 175: Holweck-Spalt
- 179: Verbindungskanal
- 181: Wälzlager
- 183: Permanentmagnetlager
- 185: Spritzmutter
- 187: Scheibe
- 189: Einsatz
- 191: rotorseitige Lagerhälfte
- 193: statorseitige Lagerhälfte
- 195: Ringmagnet
- 197: Ringmagnet
- 199: Lagerspalt
- 201: Trägerabschnitt
- 203: Trägerabschnitt
- 205: radiale Strebe
- 207: Deckelelement
- 209: Stützring
- 211: Befestigungsring
- 213: Tellerfeder
- 215: Not- bzw. Fanglager
- 217: Motorstator
- 219: Zwischenraum
- 221: Wandung
- 223: Labyrinthdichtung

- A: Symmetrieachse
- D, E, F: Bildausschnitt

## Patentansprüche

1. Verfahren zur Montage einer Vakuumpumpe (111), insbesondere einer Vakuumpumpe (111) nach einem der Ansprüche 6 bis 15, insbesondere einer Turbomolekularpumpe,
wobei die Vakuumpumpe (111) ein Pumpsystem (153, 155, 157), ein Gehäuse (119) zur Aufnahme des Pumpsystems (153, 155, 157) und eine Kühlvorrichtung (139, 148) umfasst, und
wobei das Gehäuse (119) einen Gehäuseabschnitt (11) umfasst, der aus einem Aufnahmeteil (13) und einem Abdeckteil (15) zusammengesetzt ist,
wobei das Verfahren die folgenden Schritte umfasst:
Positionieren einer Kühlkomponente (17) der Kühlvorrichtung (139, 148) in einer Aussparung (19, 20) des Aufnahmeteils (13) oder des Abdeckteils (15), und
Zusammensetzen des Gehäuseabschnitts (11), indem das Abdeckteil (15) und das Aufnahmeteil (13) mittels eines oder mehrerer Verbindungsmittel (21) zusammengedrückt werden,
wobei während des Zusammendrückens die Kühlkomponente (17), insbesondere formschlüssig, in die Aussparung (19, 20) eingedrückt wird.

2. Verfahren nach Anspruch 1,
wobei das oder jedes Verbindungsmittel (21) derart angeordnet und befestigt wird, dass dieses auch in montiertem Zustand als Teil der Vakuumpumpe (111) verbleibt und das Abdeckteil (15) und das Aufnahmeteil (13) weiterhin zusammendrückt.

3. Verfahren nach Anspruch 1 oder 2,
wobei die beim Zusammendrücken wirkende Kraft selektiv eingestellt wird.

4. Verfahren nach einem der vorhergehenden Ansprüche,
wobei das Zusammendrücken und Eindrücken derart erfolgt, dass die Kühlkomponente (17), das Abdeckteil (15) und das Aufnahmeteil (13) ihre Form zumindest in einem Maß beibehalten, welches nach einem Lösen des oder jedes Verbindungsmittels (21) ein Trennen von Abdeckteil (15) und Aufnahmeteil (13) und ein Entnehmen der Kühlkomponente (17) aus der Aussparung (19, 20) unmittelbar, insbesondere werkzeuglos, ermöglicht.

5. Verfahren nach einem der vorhergehenden Ansprüche,
wobei vor dem Zusammensetzen des Gehäuseabschnitts (11) ein Wärmekopplungsmedium an dem Aufnahmeteil (13) und/oder an der Kühlkomponente (17) und/oder an dem Abdeckteil (15) angeordnet wird.

6. Vakuumpumpe (111), insbesondere Turbomolekularpumpe, mit
einem Pumpsystem (153, 155, 157), einem Gehäuse (119) zur Aufnahme des Pumpsystems (153, 155, 157) und einer Kühlvorrichtung (139, 148),
wobei das Gehäuse (119) einen Gehäuseabschnitt (11) umfasst, der aus einem Aufnahmeteil (13) und einem Abdeckteil (15) zusammengesetzt ist, wobei das Zusammensetzen durch Zusammendrücken von Aufnahmeteil (13) und Abdeckteil (15) mittels zumindest eines Verbindungsmittels (21) erfolgt ist,
wobei das Aufnahmeteil (13) eine Aussparung (19) aufweist, in der eine Kühlkomponente (17) der Kühlvorrichtung (139, 148) angeordnet ist, und
wobei die Kühlkomponente (17) durch das Zusammendrücken von Aufnahmeteil (13) und Abdeckteil (15) in die Aussparung (19) eingedrückt worden ist.

7. Vakuumpumpe (111) nach Anspruch 6,
wobei ein Querschnitt der Aussparung (19) einem Querschnitt der Kühlkomponente (17) derart entspricht, dass eine Kontaktfläche (23) der Aussparung (19) zumindest abschnittsweise formschlüssig an der Kühlkomponente (17) anliegt.

8. Vakuumpumpe (111) nach Anspruch 6 oder 7,
wobei ein Querschnitt des Abdeckteils (15) einem Querschnitt der Kühlkomponente (17) derart entspricht, dass eine Kontaktfläche (25) des Abdeckteils (15) zumindest abschnittsweise formschlüssig an der Kühlkomponente (17) anliegt.

9. Vakuumpumpe (111) nach einem der Ansprüche 6 bis 8,
wobei die Kühlkomponente (17) eine Kühlmittelleitung umfasst, insbesondere wobei die Kühlmittelleitung einen oder mehrere starre Rohrabschnitte umfasst und/oder wobei die Kühlmittelleitung zumindest einen, bevorzugt mehrere, gekrümmte Abschnitte umfasst und insbesondere als Kühlschlange ausgebildet ist.

10. Vakuumpumpe (111) nach einem der Ansprüche 6 bis 9,
wobei das Abdeckteil (15) ein Gegenstück (27) umfasst, das in die Aussparung (19) hineingreift.

11. Vakuumpumpe (111) nach einem der Ansprüche 6 bis 10,
wobei das Verbindungsmittel (21) lösbar ist und insbesondere eine Schraubverbindung umfasst.

12. Vakuumpumpe (111) nach einem der Ansprüche 6 bis 11,
wobei ein Unterteil (121) des Gehäuses (119) das Aufnahmeteil (13) oder das Abdeckteil (15) umfasst.

13. Vakuumpumpe (111) nach einem der Ansprüche 6 bis 12,
wobei das Gehäuse (119) ein Unterteil (121), ein Oberteil und dazwischen ein Zwischenstück umfasst und das Zwischenstück das Abdeckteil (15) oder das Aufnahmeteil (13) umfasst.

14. Vakuumpumpe (111) nach einem der Ansprüche 6 bis 13,
wobei zumindest ein, insbesondere jeder, zwischen Aufnahmeteil (13) und Abdeckteil (15) angeordneter Abschnitt der Kühlkomponente (17) vollständig von einer Kontaktfläche (23, 25) der Aussparung (19) und/oder des Abdeckteils (15) umschlossen ist.

15. Vakuumpumpe (111) nach einem der Ansprüche 6 bis 14,
wobei um die Kühlkomponente (17) herum zumindest abschnittsweise ein Wärmekopplungsmedium angeordnet ist.
